# FASCICULE DE BREVET EUROPEEN

(11) **EP 2 625 258 B1**
(45) Date de publication et mention de la délivrance du brevet: **16.01.2019**
(21) Numéro de dépôt: 11779790.2
(22) Date de dépôt: 04.10.2011
(51) Int. Cl.: C11D 7/32, C11D 7/34, C11D 7/50, C11D 11/00

(54) **COMPOSITION DE NETTOYAGE DE POLYMÈRES**
POLYMERREINIGUNGSZUSAMMENSETZUNG
POLYMER-CLEANING COMPOSITION

(30) Priorité: 05.10.2010 FR 1058050
(43) Date de publication de la demande: 14.08.2013
(73) Titulaire: Arkema France, 92700 Colombes (FR)
(72) Inventeur: VAUTHRIN, Mélanie, F-64230 Denguin (FR); MONGUILLON, Bernard, 94130 Nogent sur Marne (FR); SCHMITT, Paul Guillaume, 64230 Lescar (FR)
(86) Numéro de dépôt international: PCT/FR2011/052309
(87) Numéro de publication internationale: WO 2012/045971

(56) Documents cités:
- US-A1- 2002 037 820
- US-A1- 2003 104 960
- US-A1- 2003 130 149
- US-A1- 2004 259 761
- US-A1- 2010 104 824
- US-A1- 2010 242 999
- US-B1- 6 367 486
- US-B1- 6 475 966

## Description

La présente invention concerne le domaine de la transformation des matières plastiques, plus spécifiquement le domaine du moulage, de l'injection, de l'injection-moulage, de l'extrusion, de l'extrusion-moulage, et autres techniques de transformation des matières plastiques.

Plus précisément, l'invention traite du nettoyage des divers appareils employés dans les industries de la transformation des matières plastiques. Ces appareils sont par exemple les moules, les buses d'injection, les vis d'extrusion, et, de manière générale, toutes les parties, le plus souvent mais non nécessairement métalliques, qui entrent en contact plus ou moins prolongé avec une ou plusieurs matières plastiques portées à plus ou moins hautes températures et refroidies afin de permettre leurs transformations.

Lors de ces opérations de transformations, telles que moulages d'articles ou objets en matière plastique, des résidus polymères, de formes diverses et de tailles plus ou moins importantes, peuvent rester en contact du moule. En particulier, lors du démoulage, de l'ouverture des moules, des résidus de polymères peuvent être arraché de l'objet moulé et adhérer aux parois du moule.

Il en va de même dans les vis d'extrusion, les buses d'injection, et toutes les parties des appareils de transformation entrant en contact avec les matières plastiques. Il est impératif de nettoyer, c'est-à-dire de supprimer, tous ces résidus adhérant aux moules, vis, buses et autres, afin de pouvoir réaliser de nouvelles opérations ultérieures de moulage, extrusion, et autres.

Ces opérations de nettoyages visant à éliminer les résidus polymères sont le plus souvent réalisées aujourd'hui par mise en contact desdits résidus avec un ou plusieurs solvants ou des mélanges de solvants.

Ces solvants sont le plus souvent des solvants organiques, dont certains d'entre eux sont malodorants, plus ou moins toxiques et néfastes pour l'environnement, mais aussi surtout toxiques et nocifs pour les utilisateurs chargés du nettoyage desdits résidus polymères.
La demande de brevet US2010/0104824 décrit une composition décapante contenant du DMSO (diméthylsulfoxyde), un hydroxyde d'ammonium quaternaire, une alcanolamine, optionnellement un solvant additionnel et un surfactant pour nettoyer des résidus polymères des substrats électronique.
La demande de brevet US2010/0242999 décrit une composition nettoyante comprenant un sulfonate d'acide isophtalique ou sulfonate d'acide diester isophtalique, un glycol, optionnellement du DMSO et des amines pour nettoyer les résines organiques des substrats inorganiques.
Le brevet US6367486 décrit une composition nettoyante comprenant de l'EDTA ou son sel, optionnellement une amine ou alcanolamine, optionnellement un solvant, optionnellement un sel d'ammonium, optionnellement un chélatant et de l'eau pour nettoyer des résidus polymères de substrats électroniques.
La demande de brevet US2003/0130149 décrit une composition décapante comprenant une pyrrolidone et/ou une pipéridone, une alcanolamine, un sulfoxyde et/ou une sulfoxone pour nettoyer les résidus polymères des substrats électroniques.
La demande de brevet US2004/0259761 décrit une composition nettoyante comprenant un hydroxyde d'ammonium quaternaire, l'hydroxyde de potassium, un solvant tel qu'une amine et/ou du DMSO, de l'eau et un anti-corrosif pour nettoyer des résidus de polymères de substrats.
Le brevet US6475966 décrit une composition nettoyante comprenant un solvant tel que le DMSO, un hydroxyde d'ammonium quaternaire et une hydroxylamine et optionnellement des additifs organiques pour nettoyer des résidus polymères de substrats.
La demande de brevet US2003/0104960 décrit une composition comprenant un diester d'acide dibasique, du DMSO, un carbonate, un ester d'acide lactique et une amine tertiaire pour nettoyer les résidus polymères.
La demande de brevet US2002/0037820 décrit une composition comprenant un ou plusieurs composés fluorés, un ou plusieurs solvants tels que des sulfoxydes ou des sulfones, de l'eau, optionnellement des amines basiques, des co-solvants, des inhibiteurs de corrosion, des agents chélatants, des surfactants, des acides et des bases, pour décaper les photoresists et nettoyer les composés organiques et inorganiques présents sur un substrat semi-conducteur.

Nombre de ces solvants sont aujourd'hui bannis, ou vont l'être, soit par directives gouvernementales, soit directement par la volonté des industriels eux-mêmes, soucieux de préserver la santé de leurs employés.

Par exemple, il est connu que les moules utilisés pour la fabrication d'objets en polyuréthane sont généralement nettoyés avec de la diméthylformamide (DMF) qui est considérée aujourd'hui comme nocive et toxique.

Le document US 20100104824 A1 divulgue des compositions pour retirer les couches de polymères lors de la préparation de circuits imprimés (« photoresist stripper » en langue anglaise), les compositions contenant nécessairement un hydroxyde d'ammonium quaternaire.

Le document US 2003/0130149 A1 divulgue également des compositions de type « photoresist strippers » contenant une alkylpyrrolidone et/ou une alkylpipéridone.

Le document US 2003/0104960 A1 divulgue quant à lui une composition à cinq composants, apte à dissoudre des résidus de polymérisation, les cinq composants étant des esters d'acides dibasiques, le DMSO, un carbonate, un ester d'acide lactique et une amine tertiaire de point d'ébullition compris entre 130°C et 370°C sous une (1) atmosphère.

Aussi, un premier objectif de la présente invention est de proposer de nouveaux produits, formulations, compositions, de nettoyage de résidus de polymères qui soient moins toxiques et moins nocifs que les solvants utilisés aujourd'hui, voire des produits, formulations, compositions, de nettoyage de résidus non toxiques et non nocifs pour l'environnement et pour les utilisateurs.

Un autre objectif de la présente invention est de proposer des produits, formulations, compositions, de nettoyage de résidus de polymères qui soient plus efficaces que les solvants connus et utilisés aujourd'hui.

D'autres objectifs encore apparaîtront au cours de la description de la présente invention qui suit.

Il a maintenant été trouvé qu'il est possible d'atteindre les objectifs précités au moins en partie, voire en totalité en utilisant, comme composition de nettoyage de polymères un mélange comprenant du diméthylsulfoxyde (DMSO), de la monoéthanolamine (MEoA) et de l'eau.

La présente invention concerne une composition consistant en, de 80% à 90% de diméthylsulfoxyde (DMSO), de 2% à 9% de monoéthanolamine (MEoA) et de 5% à 15%, par exemple environ 8% d'eau, et éventuellement de quelques ppm en poids à 1% d'un inhibiteur de corrosion.

Dans la description de cette invention, tous les pourcentages sont exprimés en poids, sauf mention explicite contraire.

Le DMSO est un solvant considéré comme non nocif et non toxique. En outre, il peut être disponible à divers degrés de pureté, le DMSO de haute pureté n'ayant pratiquement pas d'odeur, tout au moins pas d'odeur nauséabonde. Selon une variante, le DMSO utilisé peut être avantageusement odorisé avec au moins un agent odorant.

Outre le DMSO et la monoéthanolamine, la présence d'une quantité d'eau dans les compositions de l'invention s'est avérée avantageuse pour permettre une dissolution encore plus efficace de résidus de polymères.

Par ailleurs, la présence d'eau dans les compositions de l'invention présente l'avantage supplémentaire d'abaisser le point de cristallisation desdites compositions.

Enfin, les compositions selon la présente invention peuvent comprendre un inhibiteur de corrosion comme additif.

Parmi les inhibiteurs de corrosion, on peut citer le catéchol, le tolyltriazolate de sodium et la morpholine, par exemple.

Selon encore un autre aspect, les compositions de la présente invention peuvent comprendre, en lieu et place du DMSO, un mélange de DMSO et d'au moins un autre solvant non azoté. Parmi les solvants non azotés, on peut citer, à titre d'exemples non limitatifs, les alcools, les éthers, les esters, et autres solvants non azotés compatibles avec les compositions telles qu'elles viennent d'être décrites.

On préfère, parmi les solvants additionnels non azotés qui peuvent former un mélange avec le DMSO présent dans les compositions de la présente invention, les esters, mono-fonctionnels et/ou di-fonctionnels, et plus particulièrement les esters d'alkyle, où « alkyle » désigne une chaîne hydrocarbonée, linéaire ou ramifiée, comprenant de 1 à 6 atomes de carbone. Ces esters proviennent avantageusement d'acides mono- et/ou di-carboxyliques comportant de 3 à 30 atomes de carbone, en chaîne linéaire ou ramifiée.

On préfère tout particulièrement les esters méthylique, éthylique, propylique et butylique des acides formique, acétique, proprionique, butyrique, maléique, succinique, glutarique, 2-méthylglutarique, et autres, ainsi que leurs mélanges en toutes proportions.

Dans les compositions selon l'invention qui comprennent un mélange DMSO/solvant non azoté, on préfère celles pour lesquelles le ratio pondéral DMSO/solvant non azoté est compris entre 99/1 et 30/70, de préférence entre 90/10 et 40/60, par exemple le ratio pondéral est d'environ 50/50.

Les compositions de l'invention peuvent être préparées selon toute méthode connue dans le domaine, et par exemple par simple mélange des divers ingrédients dans un ordre quelconque. On préfère toutefois ajouter la MEoA dans le mélange DMSO/eau. L'inhibiteur de corrosion est avantageusement ajouté au mélange final DMSO/MEoA et eau.

Selon un autre aspect, la présente invention a pour objet l'utilisation d'au moins une des compositions telles qu'elles viennent d'être définies, pour la dissolution partielle ou totale de polymères, et en particulier pour le nettoyage des résidus de polymères.

Par nettoyage de résidus de polymères, on entend la dissolution partielle ou totale de polymères avec les compositions de la présente invention.

Les polymères qui peuvent être ainsi partiellement ou totalement dissous sont de tous types, thermoplastiques et thermodurcissables, en particulier thermoplastiques.

Les polymères visés dans l'utilisation de la présente invention sont par exemple choisis parmi, de manière non limitative, les polymères fluorés, tels que le poly(difluorure de vinyle) ou PVDF, les polycondensats azotés, tels que ceux porteurs de groupements amide, imide, amido-amide, uréthane, nitrile, les polycondensats soufrés, tels que ceux porteurs de groupements sulfone, et autres.

Les compositions de l'invention sont particulièrement adaptées au nettoyage de polymères choisis parmi les polyuréthanes, les polyamides, les polyamide-imides, les polyéther-sulfones, les polyacrylonitriles, et autres, et plus particulièrement adaptées à la dissolution, au nettoyage, de polyuréthanes.

Les compositions de l'invention sont tout particulièrement efficaces pour le nettoyage des résidus de polyuréthanes pour lesquels le solvant de choix jusqu'à présent était la DMF qui est maintenant proscrite, notamment par les directives européennes.

Pour le nettoyage des résidus de polymères, les compositions de la présente invention sont mises en oeuvre dans une gamme de température allant de la température ambiante à 90°C. L'efficacité des compositions selon l'invention décroit rapidement lorsque la température décroit, et, en dessous de la température ambiante, le temps requis pour un nettoyage efficace peut s'avérer relativement long. Au-dessus de 90°C, la composition nettoyante peut générer des vapeurs incommodantes, mais il est possible de travailler en enceinte ventilée ou fermée, permettant ainsi de travailler à la température d'ébullition de la composition nettoyante.

On préfère toutefois utiliser les compositions selon l'invention à une température comprise entre 30°C et 70°C, par exemple entre 50°C et 65°C.

Selon encore un autre aspect, la présente invention concerne un procédé de nettoyage de résidus de polymères présents sur des appareils utilisés dans la transformation des matières plastiques comme définis précédemment, ledit procédé comprenant au moins une étape de mise en contact dudit appareil souillé par lesdits résidus de polymères, avec au moins une composition selon la présente invention, dans les conditions de température indiquées ci-dessus.

Par mise en contact, on entend une immersion partielle ou totale de l'appareil à nettoyer, avec ou sans agitation, une aspersion de l'appareil à nettoyer avec une composition nettoyante à diverses pression, par exemple au moyen de pinceau, pistolet pulvérisateur, et autres. En variante la mise en contact peut être simplement un essuyage à l'aide d'un chiffon, éponge ou tout autre matériau absorbant/désorbant imbibé de la composition nettoyante.

La mise en contact définie ci-dessus peut éventuellement être accompagnée d'un nettoyage physique, par exemple à l'aide d'outils, tels que spatules, racles, et autres.

La présente invention est maintenant illustrée au moyen des exemples qui suivent, sans présenter aucun caractère limitatif, et qui ne peuvent être par conséquent compris comme susceptibles de restreindre la portée de l'invention telle que revendiquée.

### Exemple 1 : Dissolution de polyuréthane (PU) à l'aide de DMF et de DMSO

Pour la réalisation des tests illustrant l'invention, des résidus de polyuréthane provenant de moules de semelles de chaussures ont été utilisés.

Le solvant de référence est la DMF ; pour un nettoyage des moules, ceux-ci sont habituellement immergés pendant quelques heures dans un bain de DMF porté à 60°C.

Les essais sont ici réalisés dans des flacons en verre de 20 mL. Dans chaque flacon on introduit 10 mL de la composition nettoyante (ici DMF d'une part et DMSO seul d'autre part) préalablement chauffée à l'étuve à environ 60°C. On introduit ensuite dans chaque flacon un échantillon de polyuréthane (PU) de forme parallélépipédique (environ 10 x 5 x 2 mm). Les flacons sont fermés et laissés sans agitation dans l'étuve à 60°C.

On observe tout d'abord un gonflement des échantillons après environ 2 à 3 minutes d'immersion. Après 25 minutes, le PU n'est pas dissous ni dans la DMF ni dans le DMSO. La différence d'efficacité entre la DMF et le DMSO s'observe dans la durée : après 18 heures à 60°C, le PU commence à se solubiliser dans la DMF alors qu'il ne se passe rien dans le DMSO. La DMF est donc plus performante que le DMSO seul.

### Exemple 2 : Dissolution de polyuréthane (PU) dans un mélange DMSO/solvant non azoté

Le même protocole qu'à l'exemple 1 est répété en utilisant un mélange DMSO (95,5%) et diacétone alcool (4,5%). Comme dans le DMSO, on observe dans le mélange DMSO/diacétone alcool un gonflement du PU, mais aucune dissolution, même après 18 heures d'immersion de l'échantillon.

Un essai comparable a été effectué avec un mélange DMSO/hexylène glycol. De même, il est observé que l'hexylène glycol n'apporte aucune efficacité supplémentaire. Ce mélange agit comme le DMSO et est moins efficace que la DMF.

L'ajout d'un solvant oxygéné, non azoté, au DMSO ne permet pas d'améliorer l'efficacité du DMSO seul et reste une solution moins performante que la dissolution avec la DMF.

### Exemple 3 : Dissolution de polyuréthane (PU) dans un mélange DMSO/MEoA

Le même protocole qu'à l'exemple 1 est répété en utilisant un mélange DMSO (95,5%) et monoéthanolamine (4,5%), immersion pendant 18 heures à 60°C.

On observe de manière surprenante que l'échantillon de PU est complètement dissous dans le mélange DMSO/MEoA, alors que dans la DMF, l'échantillon commence à peine à se dissoudre.

Un mélange DMSO/MEoA est donc nettement plus efficace que la DMF seule.

### Exemple 4 : Dissolution de polyuréthane (PU) dans un mélange DMSO/MEoA, avec et sans ajout d'eau

Le même protocole qu'à l'exemple 1 est répété en comparant une composition DMSO/MEoA (95.5%/4.5%) et une composition DMSO/MEoA/Eau (87,5% / 4,5% / 8%).

Après 4h à 60°C, le PU est complètement dissous dans le mélange DMSO/MEoA/eau, alors qu'il n'est pas dissous dans le mélange DMSO/MEoA (95,5%/4,5%).

Un mélange DMSO/MEoA/eau est donc nettement plus efficace qu'un mélange DMSO/MEoA.

### Exemple 5 : Influence de la proportion de solvant azoté dans le DMSO sur la dissolution de polyuréthane (PU)

Toujours selon le protocole décrit à l'exemple 1, on réalise des tests de dissolution d'échantillon de PU, en faisant varier la concentration de MEoA dans le DMSO, de 1 à 5%

On observe que plus la quantité de MEoA dans le DMSO augmente, plus la dissolution du PU est rapide.

En outre, le mélange DMSO + 1% de MEoA est plus efficace que la DMF seule, car déjà après 1 heure à 60°C, on commence à voir des flocons de PU en suspension dans le mélange, alors qu'aucun effet (hormis un gonflement de l'échantillon) n'est observé, ni la DMF ni dans le DMSO.

Après 48 heures à 60°C, le PU est complètement dissous dans le mélange DMSO + 1% MEoA. L'ajout de MEoA dans le DMSO (de 1% à 5%) augmente nettement la dissolution du PU par rapport au DMSO seul. Le mélange DMSO + MEoA est plus efficace que la DMF.

### Exemple 6 : Abaissement du point de cristallisation en présence d'eau dans les compositions nettoyantes à base de DMSO

Le point de cristallisation du DMSO est de 18,5°C, ce qui pose souvent des problèmes de stockage et de manipulation en période hivernale.

Le point de cristallisation d'un mélange DMSO (95%) + MEA (5%) est d'environ 15°C. Ce point de cristallisation peut encore être abaissé par ajout d'eau dans la composition.

On réalise un essai en ajoutant 8% en poids d'eau dans le DMSO, puis la MEoA est ajoutée (5% en poids dans le mélange précédent). Le point de cristallisation de ce mélange est mesuré à -2.9°C, alors qu'un mélange DMSO/eau (92%/8%) présente un point de cristallisation proche de 0°C.

Selon le protocole de l'exemple, des essais de dissolutions sont effectués sur ce mélange DMSO/MEoA/eau (soit 87,6%/4,8%/7,6%).

Après 3 heures à 60°C, l'échantillon de PU est complètement dissous dans ce mélange, alors qu'il commence seulement à se dissoudre dans le mélange DMSO/MEoA (95%/5%) et qu'aucune dissolution n'est encore observée dans la DMF : l'ajout d'eau dans le mélange DMSO/MEA accélère la dissolution du PU.

### Exemple 7 : Influence de la teneur en eau sur la dissolution de polyuréthane (PU) dans un mélange DMSO/MEoA/eau

Le même protocole qu'à l'exemple 1 est répété en comparant des compositions DMSO/MEoA/eau avec des teneurs en eau variables.

Après 7 heures à 60°C, les résultats sont les suivants :
- 91,5% DMSO / 4,5% MEoA / 4% eau : polymère pas totalement dissous ;
- 87,5% DMSO / 4,5% MEoA / 8% eau : polymère totalement dissous ;
- 80,5% DMSO / 4,5% MEoA / 15% eau : tout début de dissolution du polymère ;
- 70,5% DMSO / 4,5% MEoA / 25% eau : aucune dissolution du polymère ;
- 45,5% DMSO / 4,5% MEoA / 50% eau : aucune dissolution du polymère.

On peut donc conclure qu'une teneur en eau jusqu'à 15% améliore significativement l'efficacité de dissolution des compositions DMSO/MEoA/eau.

### Exemple 8 : Dissolution de polyuréthane (PU) dans un mélange DMSO/solvant non azoté/MEoA/eau

Le même protocole qu'à l'exemple 1 est répété en utilisant un mélange DMSO (50% en poids) et glutarate de diméthyle (50% en poids). Comme dans le DMSO, on observe dans le mélange DMSO/2-méthylglutarate de diméthyle un gonflement du PU, mais aucune dissolution, même après 18 heures d'immersion de l'échantillon.

Un essai comparable a été effectué avec un mélange DMSO/2-méthylglutarate de diméthyle/MEoA/eau (44,5% - 44,5% - 3% - 8% en poids). Après 18 heures d'immersion de l'échantillon de PU, ce dernier est totalement dissous.

L'ajout de MEoA et d'eau dans les conditions de l'invention à un mélange DMSO/solvant non azoté permet d'améliorer nettement les performances par rapport au mélange DMSO/solvant non azoté seul.

## Revendications

1. Composition consistant en, de 80% à 90% de diméthylsulfoxyde (DMSO), de 2% à 9% de monoéthanolamine (MEoA) et de 5% à 15%, par exemple environ 8% d'eau, et éventuellement de quelques ppm en poids à 1% d'un inhibiteur de corrosion.

2. Composition selon la revendication 1, dans laquelle le DMSO est un mélange de DMSO et d'au moins un autre solvant non azoté choisi parmi les alcools, les éthers, les esters, et autres solvants non azotés compatibles avec lesdites compositions, de préférence choisi parmi les esters mono-fonctionnels et/ou di-fonctionnels.

3. Composition selon l'une des revendications précédentes, dans laquelle le DMSO est un mélange de DMSO et d'au moins un autre solvant non azoté, le ratio pondéral DMSO/solvant non azoté étant compris entre 99/1 et 30/70, de préférence entre 90/10 et 40/60, par exemple environ 50/50.

4. Utilisation d'au moins une composition selon l'une quelconque des revendications 1 à 3, pour la dissolution partielle ou totale de polymères.

5. Utilisation selon la revendication 4, dans laquelle le polymère est un polymère thermoplastique ou thermodurcissable, de préférence thermoplastique, choisi parmi les polymères fluorés, les polycondensats soufrés et les polycondensats azotés, de préférence ceux porteurs de groupements amide, imide, amido-amide, uréthane, nitrile, et autres.

6. Utilisation selon la revendication 4 ou la revendication 5, dans laquelle le polymère est un polyuréthane.

7. Procédé de nettoyage de résidus de polymères présents sur des appareils utilisés dans la transformation des matières plastiques, ledit procédé comprenant au moins une étape de mise en contact dudit appareil souillé par lesdits résidus de polymères, avec au moins une composition selon l'une quelconque des revendications 1 à 3, à une température comprise entre la température ambiante et 90°C, de préférence comprise entre 30°C et 70°C, par exemple entre 50°C et 65°C.

8. Procédé selon la revendication 7, dans lequel l'appareil utilisé dans la transformation des matières plastiques est un moule, une buse d'injection ou une vis d'extrusion.

## Patentansprüche

1. Zusammensetzung, bestehend aus 80 bis 90 % Dimethylsulfoxid (DMSO), 2 bis 9 % Monoethanolamin MEoA) und 5 bis 15 %, beispielsweise ungefähr 8 %, Wasser und gegebenenfalls einige Gew.-ppm bis 1 % eines Korrosionsinhibitors.

2. Zusammensetzung nach Anspruch 1, wobei es sich bei dem DMSO um eine Mischung von DMSO mit mindestens einem anderen stickstofffreien Lösungsmittel, das aus Alkoholen, Ethern, Estern und anderen stickstofffreien Lösungsmitteln, die mit den Zusammensetzungen verträglich sind, ausgewählt ist und vorzugsweise aus monofunktionellen und/oder difunktionellen Estern ausgewählt ist, handelt.

3. Zusammensetzung nach einem der vorhergehenden Ansprüche, wobei es sich bei dem DMSO um eine Mischung von DMSO mit mindestens einem anderen stickstofffreien Lösungsmittel handelt, wobei das Gewichtsverhältnis von DMSO zu stickstofffreiem Lösungsmittel zwischen 99/1 und 30/70 und vorzugsweise zwischen 90/10 und 40/60 liegt und beispielsweise ungefähr 50/50 beträgt.

4. Verwendung mindestens einer Zusammensetzung nach einem der Ansprüche 1 bis 3 zum teilweisen oder vollständigen Lösen von Polymeren.

5. Verwendung nach Anspruch 4, wobei es sich bei dem Polymer um ein thermoplastisches oder duroplastisches Polymer, vorzugsweise ein thermoplastisches Polymer, das aus Fluorpolymeren, schwefelhaltigen Polykondensaten und stickstoffhaltigen Polykondensaten, vorzugsweise denjenigen mit Amid-, Imid-, Amidoamid-, Urethan- oder Nitrilgruppen und anderen, ausgewählt ist, handelt.

6. Verwendung nach Anspruch 4 oder Anspruch 5, wobei es sich bei dem Polymer um ein Polyurethan handelt.

7. Verfahren zur Entfernung von Polymerrückständen auf Vorrichtungen, die bei der Transformation von Kunststoffen verwendet werden, wobei das Verfahren mindestens einen Schritt des Inberührungbringens der mit den Polymerrückständen verschmutzten Vorrichtung mit mindestens einer Zusammensetzung nach einem der Ansprüche 1 bis 3 bei einer Temperatur zwischen Umgebungstemperatur und 90 °C, vorzugsweise zwischen 30 °C und 70 °C, beispielsweise zwischen 50 °C und 65 °C, umfasst.

8. Verfahren nach Anspruch 7, wobei es sich bei der Vorrichtung, die bei der Transformation von Kunststoffen verwendet wird, um eine Form, eine Spritzdüse oder eine Extrusionsschnecke handelt.

## Claims

1. Composition consisting of from 80% to 90% of dimethyl sulfoxide (DMSO), from 2% to 9% of monoethanolamine (MEoA) and from 5% to 15%, for example approximately 8%, of water, and optionally from a few ppm by weight to 1% of a corrosion inhibitor.

2. Composition according to Claim 1, wherein the DMSO is a mixture of DMSO and at least one other non-nitrogenous solvent chosen from alcohols, ethers, esters, and other nonnitrogenous solvents compatible with said compositions, preferably chosen from monofunctional and/or difunctional esters.

3. Composition according to one of the preceding claims, wherein the DMSO is a mixture of DMSO and at least one other non-nitrogenous solvent, the DMSO/non-nitrogenous solvent weight ratio being between 99/1 and 30/70, preferably between 90/10 and 40/60, for example approximately 50/50.

4. Use of at least one composition according to any one of Claims 1 to 3, for partially or totally dissolving polymers.

5. Use according to Claim 4, wherein the polymer is a thermoplastic or thermosetting polymer, preferably a thermoplastic polymer, chosen from fluoropolymers, sulfur-containing polycondensates and nitrogenous polycondensates, preferably those bearing amide, imide, amido-amide, urethane or nitrile groups, and the like.

6. Use according to Claim 4 or Claim 5, wherein the polymer is a polyurethane.

7. Process for cleaning polymer residues present on devices used in the transformation of plastics, said process comprising at least one step of bringing said device soiled with said polymer residues into contact with at least one composition according to any one of Claims 1 to 3, at a temperature of between ambient temperature and 90°C, preferably between 30°C and 70°C, for example between 50°C and 65°C.

8. Process according to Claim 7, wherein the device used in the transformation of the plastics is a mould, an injection nozzle or an extrusion screw.
